# EUROPÄISCHE PATENTSCHRIFT

(11) **EP 3 873 838 B1**
(45) Veröffentlichungstag und Bekanntmachung des Hinweises auf die Patenterteilung: **11.10.2023**
(21) Anmeldenummer: 19787009.0
(22) Anmeldetag: 22.10.2019
(51) Int. Cl.: B66B 1/46

(54) **AUFZUGSBEDIENTERMINAL MIT SITUATIONSSPEZIFISCHER STOCKWERKANZEIGE**
ELEVATOR CONTROLS TERMINAL WITH SITUATION-SPECIFIC FLOOR DISPLAY
TERMINAL DE FONCTIONNEMENT D'ASCENSEUR POURVU D'AFFICHAGE D'ÉTAGE SPÉCIFIQUE À LA SITUATION

(30) Priorität: 30.10.2018 EP 18203493
(43) Veröffentlichungstag der Anmeldung: 08.09.2021
(73) Patentinhaber: INVENTIO AG, 6052 Hergiswil (CH)
(72) Erfinder: FELDER, Hugo, 6033 Buchrain (CH)
(74) Vertreter: Inventio AG
(86) Internationale Anmeldenummer: PCT/EP2019/078750
(87) Internationale Veröffentlichungsnummer: WO 2020/088994

(56) Entgegenhaltungen:
- EP-A1- 3 015 412
- EP-A1- 3 318 523
- EP-A1- 3 345 853

## Beschreibung

Die hier beschriebene Technologie betrifft allgemein ein Aufzugssystem. Ausführungsbeispiele der Technologie betreffen insbesondere ein Aufzugsbedienterminal und ein Aufzugssystem mit einem solchen Aufzugsbedienterminal. Ausführungsbeispiele der Technologie betreffen ausserdem ein Verfahren zum Betreiben des Rufeingabeterminals.

In bekannten Aufzugssystemen kann ein Passagier einen Aufzugsruf an einer Aufzugsbedieneinrichtung, im Folgenden Aufzugsbedienterminal genannt, eingeben. Ein Aufzugsbedienterminal kann auf einem Stockwerk eines Gebäudes angeordnet sein, um von dort aus die Eingabe eines Stockwerkrufs zu ermöglichen. Je nach Steuerungstechnologie, die in einem Aufzugssystem zum Einsatz kommt, werden unterschiedliche Arten von Aufzugsbedienterminals verwendet. Ein Aufzugsbedienterminal für ein Aufzugssystem mit einer Auf/Ab-Richtungssteuerung ermöglicht als Stockwerkruf lediglich die Eingabe der gewünschten Fahrtrichtung mit einer Taste für die Aufwärtsrichtung und einer Taste für die Abwärtsrichtung. In einem solchen Aufzugssystem ermöglicht ein Aufzugsbedienterminal in einer Aufzugskabine die Eingabe eines Kabinenrufs, mit dem ein Passagier das gewünschte Zielstockwerk angibt, beispielsweise durch Drücken einer dem Zielstockwerk zugeordneten Taste. Ein Aufzugsbedienterminal für ein Aufzugssystem mit einer Zielrufsteuerung ermöglicht als Stockwerkruf die Eingabe des gewünschten Zielstockwerks, beispielsweise durch Drücken einer dem Zielstockwerk zugeordneten Taste. Eine Rufeingabe in der Aufzugskabine ist dann üblicherweise nicht mehr möglich.

Insbesondere in sehr hohen Gebäuden mit einer entsprechend grossen Anzahl von Stockwerken kann eine hohe Anzahl von Tasten mit entsprechen hohem Platzbedarf erforderlich sein, um die Eingabe aller möglichen Zielstockwerke zu ermöglichen. Als Alternative zu derartigen Tasten ist aus EP 0 699 617 B1 ein Rufeingabeterminal bekannt, dass ein Lesegerät für eine von einem Nutzer für die Rufeingabe präsentierte RFID Karte hat. Derartige Lesegeräte und das Verwalten von RFID Karten sind jedoch nicht für alle Gebäude geeignet, weil sie z. B. einen relativ hohen Aufwand bzgl. Kosten und Verwaltung erfordern. Eine weitere Alternative ist aus US 2014/0014444 bekannt, bei der ein auf einem Stockwerk angeordnetes Aufzugsbedienterminal auf einem Display lediglich einige Stockwerke in Form einer Zeile anzeigt, die der Nutzer zur Rufeingabe berühren kann. Streicht der Nutzer an irgendeiner Stelle über das Display, werden andere Stockwerke angezeigt. Bereits ausgewählte Stockwerke werden nicht mehr in der Liste angezeigt.

EP 3 318 523 A1 offenbart ein Aufzugsbedienterminal, das eine Liste mit Stockwerkpaaren anzeigt, die sich aus kürzlich durchgeführten Aufzugsfahrten ergibt. Ein Startstockwerk und ein Zielstockwerk bilden jeweils ein Stockwerkpaar. Ein Nutzer kann die auf einem berührungsempfindlichen Bildschirm angezeigte Liste nutzen, um neuen Aufzugsruf einzugeben. Durch Berühren eines Felds, das das Startstockwerkfeld oder Zielstockwerk anzeigt, kann der Nutzer ein anderes Start- oder Zielstockwerk auswählen, um so den Start und das Ziel für den neuen Aufzugsruf festzulegen. EP 3 318 523 A1 offenbart den Oberbegriff des Anspruchs 1. EP 3 345 853 A1 offenbart ein ähnliches Aufzugsbedienterminal; die angezeigte Liste ist als Vorschlagsliste bezeichnet.

EP 3 015 412 A1 offenbart ein Aufzugsbedienterminal mit einem Touchscreen zur Eingabe eines Aufzugsrufs. Der Touchscreen zeigt Stockwerke lagerichtig übereinander angeordnet an. Nicht angezeigte Stockwerke sind durch Scrollen erreichbar. Das Scrollen auf dem Touchscreen kann durch Wischgesten in die jeweilige Scroll-Richtung ausgelöst werden.

Obwohl diese Alternativen bestimmte Lösungen für die genannte Problematik der hohen Tastenanzahl offenbaren, besteht ein Bedarf an einer Technologie für ein Aufzugsbedienterminal, die in einer Vielzahl von Gebäude einsetzbar und benutzerfreundlich ist.

Ein Aspekt der hier beschriebenen Erfindung betrifft ein Aufzugsbedienterminal für ein Aufzugsystem gemäß Anspruch 1.

Ein weiterer Aspekt betrifft ein Aufzugsystem gemäß Anspruch 9.

Ein anderer Aspekt der Erfindung betrifft ein Verfahren zum Betreiben eines Aufzugsbedienterminals gemäß Anspruch 10.

Bei einen Aufzugsbedienterminal, gemäss der hier beschriebenen Technologie, umfasst die Benutzeroberfläche einen Rufeingabebereich und mindestens einen Stockwerkanzeigebereich. Der Rufeingabebereich zeigt die Anzeigefelder an, die zur Rufeingabe freigegeben sind, während der Stockwerkanzeigebereich die Anzeigefelder anzeigt, an denen (momentan) keine Rufeingabe möglich ist; diese Anzeigefelder sind deaktiviert oder gesperrt. Der Bereich, in dem ein Ruf eingegeben werden kann, ist somit festgelegt. Dies hat den Vorteil, dass das Aufzugsbedienterminal so angeordnet werden kann (mit dem Rufeingabebereich als Bezugspunkt), dass sich der Rufeingabebereich in einem vorgeschriebenen Höhenbereich befindet (z. B. in einem Abstand von 900 mm bis 1200 mm vom Boden), und zwar unabhängig von der Anzahl der Anzeigefelder, die im Stockwerkanzeigebereich angezeigt werden. Die entfernt vom Rufeingabebereich auf der Benutzeroberfläche angezeigten Anzeigefelder können zur Information dienen, brauchen aber berührt werden.

Je nach Anzahl der Stockwerke werden alle oder ein Grossteil der Stockwerke auf der Benutzeroberfläche dargestellt. Dies ermöglicht Flexibilität bei einer Konfiguration des Aufzugsbedienterminals für ein Gebäude bezüglich der Entscheidung, wie viele Stockwerke zusätzlich zu denen im Rufeingabebereich angezeigt werden sollen, ohne dass Nutzer u. U. die Übersicht verlieren. Werden nicht nur die momentan zur Rufeingabe freigegebenen Anzeigefelder dargestellt, sondern zusätzlich weitere im Stockwerkanzeigebereich, kann es einem Nutzer leichter fallen, sich im Gebäude bzgl. der Stockwerke besser zu orientieren.

Gemäß der Erfindung ist die Verarbeitungseinrichtung ausgestaltet, einen eingegebenen Ruf für einen Fahrtwunsch auf ein Zielstockwerk durch ein Markieren des dem Zielstockwerk entsprechenden Anzeigefelds zu bestätigen. Das Markieren kann durch eine wahrnehmbare Farb- und/oder Musterwahl (z. B. mittels einer (Hintergrund-) Beleuchtung) erfolgen. Der Nutzer bekommt damit eine Bestätigung, dass der Ruf registriert wurde. Zudem bleibt das markierte Anzeigefeld solange markiert, bis der Ruf bedient wurde. Andere Nutzer werden dadurch informiert, welche Rufe bereits getätigt wurden und auf welchen Stockwerken die Aufzugskabine anhält.

Gemäß der Erfindung ist die Verarbeitungseinrichtung ausgestaltet, dass bei mehreren eingegebenen Rufen für Fahrtwünsche auf unterschiedliche Zielstockwerke, jeder Ruf durch ein Markieren des dem jeweiligen Zielstockwerk entsprechenden Anzeigefelds bestätigt wird; dabei kann das jeweils markierte Anzeigefeld dem Rufeingabebereich oder dem Stockwerkanzeigebereich zugeordnet sein. Dadurch kann z. B. ein neuhinzukommender Nutzer schnell erkennen, welches oder welche Stockwerke, die im Rufeingabebereich dargestellt werden, bereits getätigt wurden, so dass sich eine erneute Rufeingabe erübrigt.

In einem Ausführungsbeispiel ist die Verarbeitungseinrichtung ausgestaltet, auf der Benutzeroberfläche ein Anzeigefeld für eine Komfortfunktion zu erzeugen, das vom Rufeingabebereich und Stockwerkanzeigebereich abgesetzt ist. Die Verarbeitungseinrichtung ist ausgestaltet, bei Nutzung der Komfortfunktion durch einen Nutzer, eine Rufeingabe für einen Fahrtwunsch auf ein Sonderstockwerk zu registrieren. Für diese Komfortfunktion kann ein häufig gewünschtes Stockwerk, z. B. eine Eingangshalle, als Sonderstockwerk festgelegt werden. Als abgesetzt dargestelltes Anzeigefeld ist es für einen Nutzer gut erkennbar.

Die genannte Verschiebbarkeit von Anzeigefeldern aus dem Stockwerkanzeigebereich in den Rufeingabebereich erfolgt in einem Ausführungsbeispiel mittels eines Anzeigefelds für eine Verschiebefunktion, das auf der Benutzeroberfläche dargestellt ist. Die Verarbeitungseinrichtung ist dabei ausgestaltet, die im Rufeingabebereich dargestellten Anzeigefelder durch eine entsprechende Anzahl von Anzeigefeldern aus dem Stockwerkanzeigebereich zu ersetzen, wenn ein Nutzer die Verschiebefunktion nutzt. Dadurch kann ein Nutzer durch die auswählbaren Stockwerke "blättern", bis das gewünschte Zielstock im Rufeingabebereich dargestellt wird. Das Anzeigefeld für die Verschiebefunktion ist dabei auf Höhe des Rufeingabebereichs angeordnet, wodurch sich die genannten Vorteile bzgl. der Höhenanordnung ergeben.

In einem Ausführungsbeispiel ist eine Summe aus der ersten Anzahl von Anzeigefeldern und der zweiten Anzahl von Anzeigefeldern kleiner als die festgelegte Anzahl von Stockwerken des Gebäudes, so dass weniger Stockwerke repräsentiert sind als im Gebäude vom Aufzugssystem bedienbar sind. Dies ist vor allem in Gebäuden mit vielen Stockwerken von Vorteil und nicht alle Stockwerke in gewohnter/üblicher Grösse auf der Benutzeroberfläche Platz haben. Nutzt ein Nutzer beispielsweise die Verschiebefunktion, kann er "blättern", bis das oberste oder unterste Stockwerk angezeigt wird, das vom Aufzugssystem bedient wird. Bei der hier beschriebenen Technologie wird dem Nutzer vermittelt, dass es u. U. noch "viele" verborgene Stockwerke gibt, die durch "Blättern" ("Scrollen") in den Rufeingabebereich verschoben werden können.

In einem Ausführungsbeispiel ist die Verarbeitungseinrichtung ausgestaltet, die Anzeigefelder des Stockwerkanzeigebereichs und die Anzeigefelder des Rufeingabebereichs zeilenweise angeordnet auf der Benutzeroberfläche darzustellen. Die Anzeigefelder des Stockwerkanzeigebereichs sind dabei in mehreren Zeilen angeordnet. Eine solche Darstellung in Form einer Matrix erleichtert einem Nutzer die Bedienung des Aufzugsbedienterminals.

In einem Ausführungsbeispiel ist die Verarbeitungseinrichtung ausgestaltet, die Anzeigefelder im Rufeingabebereich grösser darzustellen, als die Anzeigefelder im Stockwerkanzeigebereich. Auch dies trägt zur Vereinfachung der Bedienung und damit der Benutzerfreundlichkeit bei.

Neben der Vereinfachung der Bedienung des Aufzugsbedienterminal ermöglicht die hier beschriebene Technologie auch die Benutzung des Gebäudes bzw. die Orientierung im Gebäude zu optimieren. In einem Ausführungsbeispiel ist die Verarbeitungseinrichtung ausgestaltet, in einem im Rufeingabebereich dargestellten Anzeigefeld ein durch einen Nutzer aktivierbares Piktogramm darzustellen. Bei Aktivierung des Piktogramms im Rufeingabebereich wird stockwerkspezifische Information dargestellt.

Im Folgenden sind verschiedene Aspekte der verbesserten Technologie anhand von Ausführungsbeispielen in Verbindung mit den Figuren näher erläutert. Alle Figuren sind lediglich schematische Darstellungen von Verfahren und Vorrichtungen bzw. ihrer Bestandteile gemäß Ausführungsbeispielen der verbesserten Technologie. Insbesondere Abstände und Größenrelationen sind in den Figuren nicht maßstabsgetreu wiedergegeben. In den Figuren haben gleiche Elemente gleiche Bezugszeichen. Es zeigen:
- Fig. 1: eine schematische Darstellung eines beispielhaften Aufzugssystems in einem Gebäude mit mehreren Stockwerken;
- Fig. 2: eine schematische Darstellung eines Ausführungsbeispiels eines Aufzugsbedienterminals;
- Fig. 3: eine schematische Darstellung eines weiteren Ausführungsbeispiels eines Aufzugsbedienterminals; und
- Fig. 4: eine beispielhafte Darstellung eines Ausführungsbeispiels eines Verfahrens zum Betreiben eines Aufzugsbedienterminals.

Fig. 1 zeigt eine schematische Darstellung eines Ausführungsbeispiels eines Aufzugsystems 1 in einem Gebäude; bei dem Gebäude kann es sich prinzipiell um jegliche Art von mehrstöckigem Gebäude (z. B. Wohnhaus, Hotel, Bürogebäude, Sportstation etc.) handeln, wobei die hier beschriebene Technologie insbesondere in sehr hohen Gebäuden vorteilhaft ist, beispielsweise in Gebäude mir mehr als etwa 20 Stockwerken. Im Folgenden werden Komponenten und Funktionen des Aufzugsystems 1 erläutert, soweit sie für ein Verständnis der hier beschriebenen Technologie hilfreich erscheinen. Das in Fig. 1 gezeigte Gebäude hat eine Vielzahl von Stockwerken L1, L2, L3, die durch das Aufzugsystem 1 bedient werden, d. h. ein Passagier 8 kann nach Eingabe eines Rufs an einem Aufzugsbedienterminal 2, 4 vom Aufzugsystem 1 von einem Einsteigestockwerk auf ein Zielstockwerk befördert werden.

Im gezeigten Ausführungsbeispiel hat das Aufzugsystem 1 eine Aufzugskabine 6, die im Gebäude entlang einer Fahrbahn verfahrbar ist. Die Fahrbahn erstreckt sich beispielsweise entlang eines vertikalen Aufzugsschachts 10. In einem anderen Ausführungsbeispiel kann sich die Fahrbahn entlang einer horizontalen oder schrägen Ebene erstrecken. In einem weiteren Ausführungsbeispiel kann die Fahrbahn vertikale und horizontale Strecken aufweisen. Im Folgenden erfolgt die Beschreibung der hier offenbarten Technologie anhand dem in Fig. 1 gezeigten beispielhaften Aufzugssystem 1.

Das in Fig. 1 gezeigte Aufzugssystem 1 umfasst ausserdem eine Aufzugssteuerung (EC) 12, eine Antriebsmaschine (M) 14, ein Gegengewicht 18, eine Übertragungseinrichtung 20, ein Tragmittel 16 (ein oder mehrere Stahlseile oder Flachriemen) und mehrere Umlenkrollen 24. Das Tragmittel 16 hat zwei Enden, wobei jedes Ende an einem Fixpunkt 22 im Aufzugsschacht 10 befestigt ist. Zwischen den Fixpunkten 22 umschlingt das Tragmittel 16 teilweise die Umlenkrolle 24 am Gegengewicht 18, eine Treibscheibe der Antriebsmaschine 14 und die Umlenkrollen 24 an der Aufzugskabine 6. Beim gezeigten Aufzugssystem 1 handelt es sich somit um einen Traktionsaufzug, wobei weitere Details, wie zum Beispiel Führungsschienen für die Aufzugskabine 6 und Führungsschienen für das Gegengewicht 18 in Fig. 1 nicht gezeigt sind. Die Aufzugsteuerung 12 ist mit der Antriebsmaschine 14 verbunden und steuert diese an, um die Aufzugkabine 6 im Schacht 10 zu verfahren. Die Funktion eines Traktionsaufzugs, dessen Komponenten und die Aufgaben einer Aufzugsteuerung 12 sind dem Fachmann allgemein bekannt. Der Fachmann erkennt, dass die beschriebene Technologie nicht auf die Verwendung in einem Traktionsaufzug beschränkt ist. Der Fachmann erkennt zudem, dass das Aufzugssystem 1 mehrere Aufzugskabinen 6 oder Mehrfachkabinen in einem oder mehreren Aufzugsschächten 10 umfassen kann, oder eine oder mehrere Gruppen von Aufzügen umfassen kann, die von einer Gruppensteuerung gesteuert werden.

In Fig. 1 ist auf jedem Stockwerk L1, L2, L3 ein Aufzugsbedienterminal 4 (auch als Terminal 4 bezeichnet) angeordnet, das mittels einer Kommunikationsverbindung 26 an die Aufzugssteuerung 12 gekoppelt ist. Die Kommunikationsverbindung 26 kann leitungsgebunden (z. B. durch einzelne Leitungen oder einen Kommunikationsbus) und/oder drahtlos implementiert sein. Jedes dieser Aufzugsbedienterminals 4 kann z. B. eine Terminalkennung (auch als Terminal-ID bezeichnet) aufweisen, durch die ein Terminal 4 identifizierbar und adressierbar ist; das Terminal 4 sendet beispielsweise einen Ruf zusammen mit seiner Terminal-ID zur Aufzugssteuerung 12, die den Ruf dem durch die Terminal-ID identifizierten Terminal 4 bestätigt. Dabei kann auch Information über einen zugeteilten Aufzug gesendet werden.

Ein weiteres Aufzugsbedienterminal 2 ist in Fig. 1 in der Aufzugskabine 6 angeordnet und mittels der Übertragungseinrichtung 20 mit der Aufzugssteuerung 12 verbunden. Zur besseren Unterscheidung kann das stockwerkseitige Aufzugsbedienterminal 4 als Stockwerkterminal 4 bezeichnet werden und das kabinenseitige Aufzugsbedienterminal 2 als Kabinenterminal 2. Zur Illustration sind die Aufzugsbedienterminals 2, 4 mit dem gleichen Symbol dargestellt. Der Fachmann erkennt, dass beispielsweise das Stockwerkterminal 4 lediglich zur Eingabe einer gewünschten Fahrtrichtung ausgelegt sein kann, d. h. es hat eine Taste für die Aufwärtsrichtung und eine Taste für die Abwärtsrichtung, während das Kabinenterminal 2 die Eingabe eines Zielstockwerks ermöglicht.

Das Stockwerkterminal 4 kann an einer gewünschten Stelle auf einem Stockwerk L1, L2, L3 angeordnet werden, z. B. an einer Gebäudewand oder freistehend an einem gewünschten Ort. Als Ort kann z. B. ein Vorraum vor einer oder mehreren Aufzugs(stockwerk)türen oder ein Zugang zu einer Aufzugshalle vorgesehen sein. Während der Ort relativ frei wählbar ist, bestehen Vorgaben (z. B. gemäss einer Norm oder gesetzlicher Art), in welchem Höhenbereich das Stockwerkterminal 4 bzw. eine Benutzeroberfläche des Stockwerkterminals 4 anzuordnen ist. Dies soll gewährleisten, dass sich das Stockwerkterminal 4 in einer Höhe befindet, in der das Stockwerkterminal 4 bzw. die Benutzeroberfläche von potentiellen Nutzern erreichbar ist und angezeigte Information wahrgenommen werden kann. Beispielhafte potentielle Nutzer sind stehende Nutzer (Erwachsene und Kinder, mit oder ohne Einschränkung der Hand-/Armbeweglichkeit) und sitzende Nutzer (z. B. in einem Rollstuhl). In einer beispielhaften Norm (EN81-70) ist der Höhenbereich zwischen 900 mm und 1200 mm angegeben. Entsprechende Anforderungen könne auch für die Anordnung des Kabinenterminals 2 bestehen.

Die Übertragungseinrichtung 20 umfasst in einem Ausführungsbeispiel ein Elektrokabel, das z. B. in einem Traktionsaufzug zur Übertragung von elektrischer Energie und elektrischen Signalen vorgesehen ist und sich zwischen der Aufzugskabine 6 und einem Festpunkt, an den die Aufzugssteuerung 12 gekoppelt ist, erstreckt. Das Elektrokabel hat dafür elektrische Energie- und Signalleitungen. Das Elektrokabel versorgt beispielsweise die Aufzugskabine 6 mit elektrischer Energie und überträgt Signale (z. B. Last-, Status-und/oder Kabinenrufinformation) von und zu der Aufzugskabine 6. Das Elektrokabel ist einem Fachmann auch als (flaches) Hängekabel bekannt, im Folgenden ist es daher als solches bezeichnet. Dem Fachmann sind daher Vorrichtungen bekannt, die das Hängekabel einerseits an die Aufzugssteuerung 12 und deren Strom-/Spannungsversorgung und andererseits an die Aufzugskabine 6 und deren elektrische und elektronische Komponenten koppeln. Der Fachmann erkennt, dass das Kabinenterminal 2 elektrisch an das Hängekabel gekoppelt ist.

Fig. 2 zeigt eine schematische Darstellung eines Ausführungsbeispiels eines Aufzugsbedienterminals 2, 4, das eine Verarbeitungseinrichtung 32 (µP), eine Speichereinrichtung 52 und eine Anzeigeeinrichtung 34 hat. Die Speichereinrichtung 52 speichert in einem Ausführungsbeispiel ein Computerprogramm, das die Verarbeitungseinrichtung 32 im Betrieb ausführt. Die Verarbeitungseinrichtung 32 steuert die Anzeigeeinrichtung 34, wie im Folgenden beschrieben; sie ist ausserdem mit der Aufzugssteuerung 12, die in Fig. 2 zur Illustration mit gestrichelten Linien gezeigt ist, kommunikativ verbunden.

Die Anzeigeeinrichtung 34 umfasst einen berührungsempfindlichen Bildschirm, der im Folgenden als Touchscreen bezeichnet ist. Die Funktionsweise und Struktur eines Touchscreens sind dem Fachmann allgemein bekannt, insbesondere ist dem Fachmann bekannt, beispielsweise aus der Programmierung und Nutzung von Smartphones, wie auf einem Touchscreen Symbole, Piktogramme, Ein- und Ausgabefelder etc. erzeugt und auf der Benutzeroberfläche dargestellt werden. Dem Fachmann ist ebenfalls bekannt, dass die Komponenten des Aufzugsbedienterminals 2, 4 beispielsweise in einem Gehäuse angeordnet sein können, so dass das Aufzugsbedienterminal 2, 4 an der gewünschten Stelle in der Aufzugskabine 6 oder auf einem Stockwerk L1, L2, L3 angeordnet werden kann.

Gesteuert von der Verarbeitungseinrichtung 32 zeigt die Anzeigeeinrichtung 34 je nach im Aufzugssystem 1 vorherrschender Situation eine Benutzeroberfläche 38 an. Mittels dieser Benutzeroberfläche 38 kann ein Nutzer beispielsweise einen Ruf eingeben und Information über die vorherrschende Situation erhalten, beispielsweise über getätigte und bestätigte Rufe. Zusätzlich zu dieser Benutzeroberfläche 38 hat das Terminal 2, 4 in einem Ausführungsbeispiel einen Lautsprecher (nicht gezeigt) zur Ausgabe von akustischen Mitteilungen.

Im in Fig. 2 dargestellten Ausführungsbeispiel zeigt die Benutzeroberfläche 38 einen momentanen Bildschirminhalt an; der Bildschirminhalt kann auch als Fensterinhalt bezeichnet werden. Der Fachmann erkennt, dass sich der Bildschirminhalt (Fensterinhalt) bei Bedienung durch einen Nutzer ändern kann, beispielsweise nach einer Rufeingabe. Die beispielhafte Benutzeroberfläche 38 zeigt eine Vielzahl von Feldern 36, 40, 42 an, von denen aus Darstellungsgründen nur einige mit Bezugszeichen versehen sind. Die Felder 40 sind nummeriert und zeilenweise, im hier gezeigten Beispiel, in drei Spalten angeordnet, d. h. in jeder Zeile sind drei Felder 40 angeordnet. Jedes dieser Felder 40 entspricht einem Stockwerk, das vom Auszugssystem 1 bedient werden kann. In diesem Ausführungsbeispiel sind die Felder 40 für die Stockwerke -1 bis 25 lesbar dargestellt, wobei illustriert ist, dass über dem Stockwerk 25 noch weitere Stockwerke mit dem Aufzugssystem 1 erreichbar sind, dies ist in Fig. 2 durch die beiden obersten Zeilen angedeutet, in der die Felder 40 in der räumlichen Darstellung bereits zu klein sind, um Nummern erkennbar darzustellen. Einige der gezeigten Felder 40 sind markiert; diese sind als Felder 40.1, 40.2, 40.3 gekennzeichnet. Im Folgenden sind die Felder 40 als Anzeigefelder 40 bezeichnet.

In der in Fig. 2 gezeigten Situation sind die Anzeigefelder 40 für die Stockwerke 11, 12, 13 in einem Bereich um eine Achse 50 angeordnet; diese sind vergrössert gezeigt und können vom Nutzer ausgewählt werden, dieser Bereich ist im Folgenden als Rufeingabebereich 46 bezeichnet.

Um andere Anzeigefelder 40 zur Stockwerkwahl darstellen zu können, kann der Nutzer in einem Ausführungsbeispiel das Feld 36 bedienen. Das Feld 36 repräsentiert eine Funktionalität, die es dem Nutzer ermöglicht, einen Teil des Bildschirminhalts zu verändern, in dem er quasi durch die Stockwerke "blättert". Aus Sicht des Nutzers kann beispielsweise nach oben oder nach unten geblättert werden; streicht der Nutzer mit einem Finger nach unten, werden Zeile für Zeile zunehmend Anzeigefelder 40 für höhere Stockwerke vergrössert dargestellt (bzw. sie rücken zunehmend aus dem Hintergrund in den Vordergrund), streicht er dagegen mit dem Finger nach oben, werden Zeile für Zeile zunehmend Anzeigefelder 40 für niedrigere Stockwerke vergrössert dargestellt. In Fig. 2 ist diese Funktionalität durch einen Doppelpfeil 48 angedeutet. Eine solche Blätter- oder Verschiebe-Funktionalität ist ähnlich einer aus der Computer-Technologie bekannten "scroll" Funktion. In einem anderen Ausführungsbeispiel kann die Funktionalität des Felds 36 auch auf eine grössere Fläche der Benutzeroberfläche 38 ausgeweitet werden, beispielsweise auf die ganze Fläche. In diesem Fall kann die Streichbewegung eines Nutzers auf einer grösseren Fläche erfolgen, wodurch die Bedienung u. U. erleichtert wird, weil sie für manche Nutzer intuitiver sein könnte.

Der Fachmann erkennt, dass in einem anderen Ausführungsbeispiel die Benutzeroberfläche 38 die Anzeigefelder 40 und den Eingabebereich 46 in einer anderen Anordnung darstellen kann, beispielsweise mit einer, zwei, vier oder mehr Spalten. Der Eingabebereich 46 kann sich beispielsweise senkrecht zur Achse 50 erstrecken und kann ein, zwei oder mehr als drei Anzeigefelder 40 umfassen. Zudem können die Anzeigefelder 40 mehr oder weniger überlappend dargestellt werden, um intuitiv eine Räumlichkeit bzw. Verschiebbarkeit darzustellen. Wegen der in einem Ausführungsbeispiel angestrebten Darstellung einer Räumlichkeit sind die Anzeigefelder 40 im Bereich um die Achse 50 grösser als die übrigen Anzeigefelder 40 gezeigt (sie erscheinen quasi im Vordergrund), wobei die übrigen Anzeigefelder 40 umso kleiner dargestellt sind, desto weiter sie von der Achse 50 entfernt sind (sie erscheinen quasi im Hintergrund bzw. sie werden nicht dargestellt, weil z. B. die Anzahl der Stockwerke zu hoch ist).

In einem Ausführungsbeispiel können die Anzeigefelder 40 hervorgehoben dargestellt werden, sobald sie in den Rufeingabebereich 46 verschoben sind. Ein solches Hervorheben kann z. B. durch die Farbgebung und/oder Helligkeit der Anzeigefelder 40 und/oder der Form der Anzeigefelder 40 erfolgen. Dadurch kein einem Nutzer signalisiert werden, dass diese Anzeigefelder 40 nun im anwählbaren Bereich liegen.

Die genannten übrigen Anzeigefelder 40, d. h. die die ausserhalb des Rufeingabebereichs 46 angezeigt werden, werden in einem Stockwerkanzeigebereich 54, 56 angezeigt. In Fig. 2 sind beispielhaft zwei Stockwerkanzeigebereich 54, 56 gezeigt, einer (54) unterhalb des Rufeingabebereichs 46 und einer oberhalb (56) des Rufeingabebereichs 46. Jedem dieser Anzeigefelder 40 ist ein festgelegtes Stockwerk L1, L2, L3 zugeordnet. Wie an anderer Stelle dieser Beschreibung ausgeführt, ist an den Anzeigefeldern 40 des Stockwerkanzeigebereich 54, 56 keine Rufeingabe möglich; sie dienen beispielsweise zur Information eines Nutzers und/oder zu dessen Orientierung.

In Fig. 2 zeigen die Anzeigefelder 40 die ihnen zugeordneten Stockwerk in fortlaufender (aufsteigender) Nummerierung an. In einem anderen Ausführungsbeispiel zeigen die Anzeigefelder 40 nur die am häufigsten angefahrenen Stockwerke an. Dies kann dann z. B. bei einer sehr grossen Anzahl von Stockwerken und begrenzter Bildschirmfläche gewünscht sein, um die Bedienung zu erleichtern. Die Anzeigefelder 40 der am häufigsten angefahrenen Stockwerke können markiert und/oder vergrössert dargestellt werden.

In einem Ausführungsbeispiel zeigt die Benutzeroberfläche 38 das in Fig. 2 gezeigte Feld 42 situationsunabhängig an, insbesondere wird das Feld 42 unabhängig von einem evtl. Blättern durch den Nutzer angezeigt. In einem Ausführungsbeispiel zeigt die Benutzeroberfläche 38 das Feld 42 während des Betriebs kontinuierlich an. Das gezeigte Feld 42 ist in Fig. 2 einem Stockwerk zugeordnet, auf dem sich ein Gebäudeeingang und/oder eine Eingangshalle befinden, dies ist durch die Ziffer "0" illustriert; dass ein Nutzer auf diesem Stockwerk das Gebäude verlassen kann, ist durch einen Pfeil 44 in Verbindung mit einem Symbol für eine gehende Person illustriert. Ein häufig gewähltes Stockwerk wie z. B. das Eingangshallenstockwerk erfordert daher kein "Blättern", wodurch die Bedienung vereinfacht wird, u. a. auch für Besucher, die mit dem Gebäude u. U. nicht vertraut sind. Als solches ermöglicht das Feld 42 eine Komfortfunktion, die die komfortable Rufeingabe erlaubt. Der Fachmann erkennt, dass in einem anderen Ausführungsbeispiel mehr als ein Feld 42 für eine Komfortfunktion vorhanden sein kann.

In Fig. 2 ist zudem ersichtlich, dass in oder bei einem Anzeigefeld 40, das dem 13. Stockwerk zugeordnet ist, ein Informationssymbol 58 dargestellt ist. Der Nutzer kann das Informationssymbol 58 berühren, um für dieses Stockwerk hinterlegte Information zu erhalten. Die Information kann dem Nutzer angezeigt werden, was in Fig. 3 durch ein Informationsfeld 60 angedeutet ist. Je nach Art des Gebäudes, kann die Information geschäftliche Information (z. B. Namen von Firmen oder Dienstleistern (z. B. Kanzleien oder medizinischen Praxen)) oder private Information (z. B. Namen von Bewohnern) umfassen. Zusätzlich oder alternativ dazu kann die Information auch als Sprachmitteilung ausgebeben werden. Der Fachmann erkennt, dass weitere Anzeigefelder 40 im Rufeingabebereich 46 jeweils ein solches Informationssymbol aufweisen können.

Das in Fig. 3 gezeigte Informationsfeld 60 umfasst im gezeigten Ausführungsbeispiel ein Informationsfeld 62, mittels dem der Nutzer detailliertere Information erhalten kann. Zur Illustration betrifft das Informationsfeld in Fig. 3 eine Cafeteria. Die mittels Berühren des Informationsfeldes 62 abrufbare detailliertere Information kann z. B. die Öffnungszeiten, die Kontaktinformation und/oder das Menu der Cafeteria anzeigen. Die detailliertere Information kann zusätzlich oder alternative ein Anzeigen eines optischen Codes, z. B. QR Code, umfassen. Durch Berühren eines Symbols 64 kann das Informationsfeld 60 geschlossen werden. In einem anderen Ausführungsbeispiel wird das Informationsfeld 60 geschlossen, wenn der Aufzugsruf (hier: Stockwerk 13) getätigt wird; das Informationsfeld 60 kann einen Nutzer beispielsweise darin bestätigen, dass das richtige Stockwerk gefunden wurde.

In Fig. 3 erstreckt sich das Informationsfeld 62 entlang des Rufeingabebereichs 46 und deckt die in Fig. 2 gezeigten Anzeigefelder 40 für die Stockwerke 11 und 12 ab. Der Fachmann erkennt, dass die Darstellung des Informationsfeldes 62 auf eine andere Art erfolgen kann, z. B. in einer anderen Orientierung (z. B. vertikal) oder in Form einer Sprechblase, die vom Anzeigefeld 40 für das Stockwerk 13 ausgehend in einen Bereich der Benutzeroberfläche 38 führt, die u. U. weniger Anzeigefelder 40 blockiert.

Mit dem Verständnis der oben beschriebenen prinzipiellen Systemkomponenten des Aufzugssystems 1 und dessen Funktionalitäten, erfolgt im Folgenden anhand von Fig. 4 eine Beschreibung eines beispielhaften Verfahrens zum Betreiben eines im Aufzugssystem 1 angeordneten Aufzugsbedienterminals 2. Die Beschreibung erfolgt mit Bezug auf ein Aufzugsbedienterminal 2, das in der Aufzugskabine 6 angeordnet ist. Das Aufzugssystem 1 ist in Betrieb (d. h. nicht im Bereitschaftsmodus). Das in Fig. 4 gezeigte Verfahren beginnt in einem Schritt S1 und endet in einem Schritt S7. Der Fachmann erkennt, dass die Aufteilung in die dargestellten Schritte beispielhaft ist und dass einer oder mehrere dieser Schritte in einen oder mehrere Teilschritte aufgeteilt oder dass mehrere der Schritte zu einem Schritt zusammengefasst werden können, im Schutzumfang der beigefügten Ansprüche,

Die Aufzugsbedieneinrichtung 2 ist aktiviert und ihre Verarbeitungseinrichtung 32 steuert die Anzeigeeinrichtung 34 an. Durch die Ansteuerung wird eine Benutzeroberfläche 38 erzeugt, die von der Anzeigeeinrichtung 34 dargestellt wird. Die erzeugte Benutzeroberfläche 38 umfasst eine Vielzahl von Anzeigefeldern. In Fig. 4 erfolgt dies in einem Schritt S2.

In einem Schritt S3 wird auf der Benutzeroberfläche 38 ein Rufeingabebereich 46 erzeugt. Der Rufeingabebereich 46 umfasst eine erste Anzahl von Anzeigefeldern 40, die jeweils einem festgelegten Stockwerk L1, L2, L3 zugeordnet sind. In Fig. 2 dies die Stockwerke 11, 12 und 13.

In einem Schritt S4 werden die Anzeigefelder 40 im Rufeingabebereich 46 für eine Rufeingabe freigegeben. Das heisst, ein Nutzer kann ein im Rufeingabebereich 46 dargestelltes Anzeigefeld 40 berühren, um einen Aufzugsruf auf das dem Anzeigefeld 40 zugeordnete Stockwerk einzugeben.

In einem Schritt S5 wird auf der Benutzeroberfläche 38 ein Stockwerkanzeigebereich 54, 56 erzeugt. Der Stockwerkanzeigebereich 54, 56 umfasst eine zweite Anzahl von Anzeigefeldern 40, die jeweils einem festgelegten Stockwerk L1, L2, L3 zugeordnet sind. In Fig. 2 sind beispielhaft zwei Stockwerkanzeigebereich 54, 56 gezeigt: Der Stockwerkanzeigebereich 54 betrifft die Stockwerke (hier: Stockwerke -1 bis 10), die unterhalb der im Rufeingabebereich 46 anzeigten Stockwerke (hier: Stockwerke 11 bis 13) liegen, und der Stockwerkanzeigebereich 56 betrifft die Stockwerke (hier: Stockwerke 16 bis "oberstes Stockwerk"), die oberhalb der im Rufeingabebereich 46 anzeigten Stockwerke (hier: Stockwerke 11, 12 und 13) liegen.

In einem Schritt S6 werden die Anzeigefelder 40 im Stockwerkanzeigebereich 54, 56 für eine Rufeingabe gesperrt. Das heisst, ein Nutzer kann ein im Stockwerkanzeigebereich 54, 56 dargestelltes Anzeigefeld 40 zwar sehen, aber eine Rufeingabe ist mittels der Anzeigefelder 40 im Stockwerkanzeigebereich 54, 56 nicht möglich.

Der Fachmann erkennt, dass die Verarbeitungseinrichtung 32 des Aufzugsbedienterminals 2, die Benutzeroberfläche 38 dynamisch an die im Aufzugssystem 1 vorherrschende Situation anpasst. Jede der in Fig. 2 und Fig. 3 gezeigten Situationen stellt eine momentane Situation dar, die sich durch z. B. eine Nutzeraktion ändern kann. Durch eine Aktion eines Nutzers ergibt sich beispielsweise die in Fig. 3 beispielhaft gezeigte Situation, die aus der in Fig. 2 gezeigten Situation hervorgeht.

Die in Fig. 2 und Fig. 3 beispielhaft gezeigten Benutzeroberflächen 38 zeigen Situationen, in denen Nutzer bereits mehrere Rufe eingegeben haben. Entsprechend dazu zeigt die Benutzeroberfläche 38 die bestätigten Rufe an. In Fig. 2 und 3 sind dies beispielsweise Rufe auf die Stockwerke 17, 12 und 5, entsprechend dazu sind die Anzeigefelder 40.1, 40.2, 40.3 markiert. Die Anzeigefelder 40.1, 40.2, 40.3 können beispielsweise ganz oder teilweise (z. B. nur ein Rahmen) beleuchtet sein, mit ohne farbliche Akzentuierung. Der Nutzer erkennt somit beispielsweise, welche Stockwerke die Aufzugskabine 6 anfährt.

Unter den bestätigten Rufen, kann sich ein Ruf befinden, den ein Nutzer auf einem Stockwerk eingegeben hat. Ist das Aufzugsbedienterminal 2 in der Aufzugskabine 6 angeordnet, kann die Benutzeroberfläche 38 in einem Ausführungsbeispiel diesen Stockwerkruf durch eine spezielle Markierung (z. B. mittels Farbe) kennzeichnen. Nutzer in der Aufzugskabine 6 können sich daher auf das Zusteigen eines weiteren Nutzers vorbereiten, beispielsweise durch Freigeben des Türenbereichs, wodurch evtl. Verzögerungen vermieden werden.

In einem Ausführungsbeispiel kann der zusteigende Nutzer in der Aufzugskabine 6 einen Kabinenruf auf das gewünschte Zielstockwerk eingeben. Je nach Situation kann das gewünschte Zielstockwerk bereits einem im Rufeingabereich 46 dargestellten Anzeigefeld 40 zugeordnet sein, das der Nutzer zur Rufeingabe berühren kann. Diese Anzeigefelder 40 sind durch ihre Grösse hervorgehoben und für den Nutzer leicht erkennbar. Befindet sich das gewünschte Zielstockwerk nicht im Rufeingabebereich 46, kann der Nutzer das Feld 36 nutzen (bzw. eine grössere Fläche auf der Benutzeroberfläche 38, wie oben beschrieben), um in Richtung höher oder tiefer liegender Stockwerke zu "blättern", bis das Zielstockwerk im Rufeingabebereich 46 erscheint. Alternativ dazu kann der Nutzer das Feld 42 für die oben genannte Komfortfunktion berühren.

Für die beispielhafte Beschreibung des Verfahrens gemäss Fig. 4 ist das Aufzugsbedienterminal 2 in der Aufzugskabine 6 angeordnet. Der Fachmann erkennt, dass die hier beschriebene Technologie nicht auf diese Anwendung beschränkt ist; sie ist im Aufzugssystem 1 sowohl auf einem Stockwerk L1, L2, L2 als auch in der Aufzugskabine 6 einsetzbar. Wird die Technologie auf dem Stockwerk verwendet, ist das Aufzugsbedienterminal 4 beispielsweise zur Eingabe von Zielrufen ausgestaltet. Die Wahl des Zielstockwerks erfolgt dabei wie oben beschrieben.

Unabhängig davon, ob das Aufzugsbedienterminal 2, 4 auf einem Stockwerk L1, L2, L3 oder in der Aufzugskabine 6 angeordnet ist, bietet die hier beschriebene Technologie den Vorteil, dass die Rufeingabe in einer Höhe erfolgen kann, die im Höhenbereich zwischen 900 mm und 1200 mm liegt (z. B. gemäss EN81-70). Dies ist bei der hier beschriebenen Technologie u. a. auch dann gewährleistet, wenn sehr viele Stockwerke vorhanden sind. Durch die implementierte Scroll-Funktion, insbesondere mittels des Feldes 36, kann ein Nutzer auch die Anzeigefelder 40 für (aus Sicht des Nutzers) "weit entfernte" Stockwerke (die u. U. entweder relativ klein oder noch gar nicht auf der Benutzeroberfläche 38 dargestellt sind) in den Rufeingabebereich 46 verschieben.

## Patentansprüche

1. Aufzugsbedienterminal (2, 4) für ein Aufzugsystem (1), das eine Aufzugkabine (6) und eine Aufzugssteuerung (12) umfasst, die ausgestaltet ist, die Aufzugskabine (6) entlang einer Fahrbahn in einem Gebäude mit einer festgelegten Anzahl von Stockwerken (L1, L2, L3) zu verfahren, aufweisend
eine Anzeigeeinrichtung (34), die einen berührungsempfindlichen Bildschirm umfasst,
eine Speichereinrichtung (52) und
eine Verarbeitungseinrichtung (32), wobei die Verarbeitungseinrichtung (32) mit der Speichereinrichtung (52) verbunden ist und die Anzeigeeinrichtung (34) ansteuert, um eine Benutzeroberfläche (38) mit einer Vielzahl von Anzeigefeldern (36, 40, 42) zu erzeugen,
wobei die Benutzeroberfläche (38) einen Rufeingabebereich (46) und einen Stockwerkanzeigebereich (54, 56) hat,
wobei der Rufeingabebereich (46) eine festgelegte erste Anzahl von Anzeigefeldern (40) anzeigt, die jeweils einem festgelegten Stockwerk (L1, L2, L3) zugeordnet sind und für eine Rufeingabe freigegeben sind,
wobei der Stockwerkanzeigebereich (54, 56) eine festgelegte zweite Anzahl von Anzeigefeldern (40) anzeigt, die jeweils einem festgelegten Stockwerk (L1, L2, L3) zugeordnet sind, in den Rufeingabebereich (46) verschiebbar sind und für eine Rufeingabe gesperrt sind, und
**dadurch gekennzeichnet, dass**
die Verarbeitungseinrichtung (32) ausgestaltet ist,
einen eingegebenen Ruf für einen Fahrtwunsch auf ein Zielstockwerk durch ein Markieren des dem Zielstockwerk entsprechenden Anzeigefelds (40.1, 40.2, 40.3) zu bestätigen, und
bei mehreren eingegebenen Rufen für Fahrtwünsche auf unterschiedliche Zielstockwerke ausgestaltet ist, jeden Ruf durch ein Markieren des dem jeweiligen Zielstockwerk entsprechenden Anzeigefelds (40.1, 40.2, 40.3) zu bestätigen, wobei das jeweils markierte Anzeigefeld (40.1, 40.2, 40.3) dem Rufeingabebereich (46) oder dem Stockwerkanzeigebereich (54, 56) zugeordnet ist.

2. Aufzugsbedienterminal (2, 4) nach einem der vorhergehenden Ansprüche, bei dem eine Summe aus der ersten Anzahl von Anzeigefeldern (40) und der zweiten Anzahl von Anzeigefeldern (40) kleiner ist als die festgelegte Anzahl von Stockwerken (L1, L2, L3) des Gebäudes, so dass weniger Stockwerke repräsentiert sind als im Gebäude vom Aufzugssystem bedienbar sind.

3. Aufzugsbedienterminal (2, 4) nach einem der vorhergehenden Ansprüche, bei dem die Benutzeroberfläche (38) ein Anzeigefeld (42) für eine Komfortfunktion hat, das vom Rufeingabebereich (46) und Stockwerkanzeigebereich (54, 56) abgesetzt ist, wobei die Verarbeitungseinrichtung (32) ausgestaltet ist, bei Nutzung der Komfortfunktion durch einen Nutzer, eine Rufeingabe für einen Fahrtwunsch auf ein Sonderstockwerk zu registrieren.

4. Aufzugsbedienterminal (2, 4) nach einem der vorhergehenden Ansprüche, bei dem die Benutzeroberfläche (38) ein Anzeigefeld (36) für eine Verschiebefunktion hat, wobei die Verarbeitungseinrichtung (32) ausgestaltet ist, die im Rufeingabebereich (46) dargestellten Anzeigefelder (40) durch eine entsprechende Anzahl von Anzeigefeldern (40) aus dem Stockwerkanzeigebereich (54, 56) zu ersetzen, wenn ein Nutzer die Verschiebefunktion nutzt, wobei die entsprechende Anzahl von Anzeigefeldern (40) aus dem Stockwerkanzeigebereich (54, 56) in den Rufeingabebereich (46) verschoben sind.

5. Aufzugsbedienterminal (2, 4) nach einem der vorhergehenden Ansprüche, bei dem die Anzeigefelder (40) des Stockwerkanzeigebereichs (54, 56) und die Anzeigefelder (40) des Rufeingabebereichs (46) zeilenweise angeordnet sind, wobei die Anzeigefelder (40) des Stockwerkanzeigebereichs (54, 56) in mehreren Zeilen angeordnet sind.

6. Aufzugsbedienterminal (2, 4) nach einem der vorhergehenden Ansprüche, bei dem die Anzeigefelder (40) im Rufeingabebereich (46) grösser dargestellt sind, als die Anzeigefelder (40) im Stockwerkanzeigebereich (54, 56).

7. Aufzugsbedienterminal (2, 4) nach einem der vorhergehenden Ansprüche, bei dem die Verarbeitungseinrichtung (32) ausgestaltet ist, in einem im Rufeingabebereich (46) dargestellten Anzeigefeld (40) ein durch einen Nutzer aktivierbares Piktogramm (58) darzustellen.

8. Aufzugsbedienterminal (2, 4) nach Anspruch 7, bei dem die Verarbeitungseinrichtung (32) ausgestaltet ist, bei Aktivierung des Piktogramms (58) im Rufeingabebereich (46) stockwerkspezifische Information (60) darzustellen.

9. Aufzugsystem (1) umfassend eine Aufzugkabine (6), eine Aufzugssteuerung (12), die ausgestaltet ist, die Aufzugskabine (6) entlang einer Fahrbahn in einem Gebäude mit einer festgelegten Anzahl von Stockwerken (L1, L2, L3) zu verfahren, und ein Aufzugsbedienterminal (2, 4) nach einem der Ansprüche 1 - 8.

10. Verfahren zum Betreiben eines Aufzugsbedienterminals (2, 4) gemäss einem der Ansprüche 1 - 8, wobei das Aufzugsbedienterminal (2, 4) eine Anzeigeeinrichtung (34) und eine Verarbeitungseinrichtung (32), die die Anzeigeeinrichtung (34) ansteuert, umfasst, wobei das Verfahren umfasst:
Erzeugen einer Benutzeroberfläche (38) mit einer Vielzahl von Anzeigefeldern (36, 40, 42), wobei die Benutzeroberfläche (38) durch die Anzeigeeinrichtung (34) angezeigt wird;
Erzeugen eines Rufeingabebereichs (46) auf der Benutzeroberfläche (38), wobei der Rufeingabebereich (46) eine erste Anzahl von Anzeigefeldern (40) umfasst, die jeweils einem festgelegten Stockwerk (L1, L2, L3) zugeordnet sind;
Freigeben der Anzeigefelder (40) im Rufeingabebereich (46) für eine Rufeingabe;
Erzeugen eines Stockwerkanzeigebereichs (54, 56) auf der Benutzeroberfläche (38), wobei der Stockwerkanzeigebereich (54, 56) eine zweite Anzahl von Anzeigefeldern (40) umfasst, die jeweils einem festgelegten Stockwerk (L1, L2, L3) zugeordnet sind und in den Rufeingabebereich verschiebbar sind;
Sperren der Anzeigefelder (40) im Stockwerkanzeigebereich (54, 56) für eine Rufeingabe, und
Markieren eines einem Zielstockwerk entsprechenden Anzeigefelds (40.1, 40.2, 40.3), wobei das Zielstockwerk einem eingegebenen Ruf für einen Fahrtwunsch auf das Zielstockwerk entspricht, wobei bei mehreren eingegebenen Rufen für Fahrtwünsche auf unterschiedliche Zielstockwerke jeder Ruf durch ein Markieren des dem jeweiligen Zielstockwerk entsprechenden Anzeigefelds (40.1, 40.2, 40.3) bestätigt wird, wobei das jeweils markierte Anzeigefeld (40.1, 40.2, 40.3) dem Rufeingabebereich (46) oder dem Stockwerkanzeigebereich (54, 56) zugeordnet ist.

11. Verfahren nach Anspruch 10, ausserdem umfassend Erzeugen eines Anzeigefelds (42) für eine Komfortfunktion auf der Benutzeroberfläche (38), das vom Rufeingabebereich (46) und Stockwerkanzeigebereich (54, 56) abgesetzt ist, wobei die Verarbeitungseinrichtung (32) ausgestaltet ist, bei Nutzung der Komfortfunktion durch einen Nutzer, eine Rufeingabe für einen Fahrtwunsch auf ein Sonderstockwerk zu registrieren.

12. Verfahren nach einem der Ansprüche 10 - 11, ausserdem umfassend Erzeugen eines Anzeigefelds (36) für eine Verschiebefunktion auf der Benutzeroberfläche (38), wobei die Verarbeitungseinrichtung (32) ausgestaltet ist, die im Rufeingabebereich (46) dargestellten Anzeigefelder (40) durch eine entsprechende Anzahl von Anzeigefeldern (40) aus dem Stockwerkanzeigebereich (54, 56) zu ersetzen, wenn ein Nutzer die Verschiebefunktion nutzt, wobei die entsprechende Anzahl von Anzeigefeldern (40) aus dem Stockwerkanzeigebereich (54, 56) in den Rufeingabebereich (46) verschoben wird.

## Claims

1. An elevator operator terminal (2, 4) for an elevator system (1) that comprises an elevator car (6) and an elevator controller (12) configured to move the elevator car (6) along a travel path in a building having a predetermined number of floors (L1, L2, L3), including
a display device (34), comprising a touchscreen,
a storage device (52), and
processing device (32), wherein the processing device (32) is connected to the storage device (52) and activates the display device (34) to generate a user interface (38) having a plurality of display fields (36, 40, 42),
wherein the user interface (38) has a call input area (46) and a floor indicator area (54, 56),
wherein the call input area (46) displays a predetermined first number of display fields (40) which are each associated with a predetermined floor (L1, L2, L3) and are enabled for call input,
wherein the floor indicator area (54, 56) displays a predetermined second number of display fields (40), which are each associated with a predetermined floor (L1, L2, L3), can be shifted into the call input area (46) and are disabled for call input, and
**characterized in that**
the processing device (32) is configured to confirm an input call for a travel request to a destination floor by marking the display field (40.1, 40.2, 40.3) corresponding to the destination floor, and
in the case of a plurality of input calls for travel requests to different destination floors, is configured to confirm each call by marking the display field (40.1, 40.2, 40.3)
corresponding to the respective destination floor, wherein the respectively marked display field (40.1, 40.2, 40.3) is associated with the call input area (46) or the floor indicator area (54, 56).

2. The elevator operator terminal (2, 4) according to any one of the preceding claims, wherein a sum of the first number of display fields (40) and the second number of display fields (40) is smaller than the predetermined number of floors (L1, L2, L3) of the building, so that fewer floors are represented than are operable by the elevator system in the building.

3. The elevator operator terminal (2, 4) according to any one of the preceding claims, wherein the user interface (38) has a display field (42) for a convenience function which is set apart from the call input area (46) and the floor indicator area (54, 56), wherein the processing device (32) is configured to register a call input for a travel request to a special floor when a user uses the convenience function.

4. The elevator operator terminal (2, 4) according to any one of the preceding claims, wherein the user interface (38) has a display field (36) for a shift function, wherein the processing device (32) is configured to replace the display fields (40) shown in the call input area (46) with a corresponding number of display fields (40) from the floor indicator area (54, 56) when a user uses the shift function, wherein the corresponding number of display fields (40) is shifted from the floor indicator area (54, 56) to the call input area (46).

5. The elevator operator terminal (2, 4) according to any one of the preceding claims, wherein the display fields (40) of the floor indicator area (54, 56) and the display fields (40) of the call input area (46) are arranged row by row, wherein the display fields (40) of the floor indicator area (54, 56) are arranged in a plurality of rows.

6. The elevator operator terminal (2, 4) according to any one of the preceding claims, wherein the display fields (40) in the call input area (46) are displayed larger than the display fields (40) in the floor indicator area (54, 56).

7. The elevator operator terminal (2, 4) according to any one of the preceding claims, wherein the processing device (32) is configured to show a user-activatable pictogram (58) in a display field (40) shown in the call input area (46).

8. The elevator operator terminal (2, 4) according to claim 7, wherein the processing device (32) is configured to show floor-specific information (60) upon activation of the pictogram (58) in the call input area (46).

9. An elevator system (1) comprising an elevator car (6), an elevator controller (12) configured to move the elevator car (6) along a travel path in a building having a predetermined number of floors (L1, L2, L3), and an elevator operator terminal (2, 4) according to any one of claims 1-8.

10. A method for operating an elevator operator terminal (2, 4) according to any one of claims 1-8, wherein the elevator operator terminal (2, 4) comprises a display device (34) and a processing device (32) activating the display device (34), the method comprising:
generating a user interface (38) having a plurality of display fields (36, 40, 42), wherein the user interface (38) is displayed by the display device (34);
generating a call input area (46) on the user interface (38), wherein the call input area (46) comprises a first number of display fields (40) which are each associated with a predetermined floor (L1, L2, L3);
enabling the display fields (40) in the call input area (46) for a call input;
generating a floor indicator area (54, 56) on the user interface (38), wherein the floor indicator area (54, 56) comprises a second number of display fields (40) which are each associated with a predetermined floor (L1, L2, L3) and are shiftable into the call input area; and
disabling the display fields (40) in the floor indicator area (54, 56) for call input, and
marking a display field (40.1, 40.2, 40.3) corresponding to a destination floor, wherein the destination floor corresponds to an input call for a travel request to the destination floor, wherein in the case of a plurality of input calls for travel requests to different destination floors, each call is confirmed by marking the display field (40.1, 40.2, 40.3) corresponding to the respective destination floor, wherein the respectively marked display field (40.1, 40.2, 40.3) is associated with the call input area (46) or the floor indicator area (54, 56).

11. The method according to claim 10, further comprising generating a display field (42) for a convenience function on the user interface (38) that is set apart from the call input area (46) and the floor indicator area (54, 56), wherein the processing device (32) is configured to register a call input for a travel request to a special floor upon when a user uses the convenience function.

12. The method according to any one of claims 10 - 11, further comprising generating a display field (36) for a shift function on the user interface (38), wherein the processing device (32) is configured to replace the display fields (40) shown in the call input area (46) with a corresponding number of display fields (40) from the floor indicator area (54, 56) when a user uses the shift function, wherein the corresponding number of display fields (40) is shifted from the floor indicator area (54, 56) to the call input area (46).

## Revendications

1. Terminal de commande (2, 4) d'un ascenseur, destiné à un système d'ascenseur (1), qui comprend une cabine (6) d'ascenseur et un système de commande (12) d'ascenseur qui est conçu pour déplacer la cabine (6) d'ascenseur le long d'une trajectoire dans un bâtiment pourvu d'un nombre déterminé d'étages (L1, L2, L3), comportant
un système d'affichage (34), qui comprend un écran tactile,
un système de mémoire (52) et
un système de traitement (32), le système de traitement (32) étant connecté avec le système de mémoire (52) et actionnant le système d'affichage (34), pour créer une interface utilisateur (38) pourvue d'une pluralité de champs d'affichage (36, 40, 42),
l'interface utilisateur (38) disposant d'une zone (46) de saisie d'appels et d'une zone (54, 56) d'affichage d'étage,
la zone (46) de saisie d'appels affichant un premier nombre déterminé de champs d'affichage (40), dont chacun est associé à un étage (L1, L2, L3) déterminé et qui sont libérés pour une saisie d'appel,
la zone (54, 56) d'affichage d'étage affichant un deuxième nombre déterminé de champs d'affichage (40), dont chacun est associé à un étage (L1, L2, L3) déterminé, qui sont déplaçables en translation dans la zone (46) de saisie d'appels et qui sont bloqués pour une saisie d'appel, et
**caractérisé en ce que** le système de traitement (32) est conçu pour
confirmer un appel saisi pour un déplacement souhaité vers un étage de destination, par un marquage du champ d'affichage (40.1, 40.2, 40.3) correspondant à l'étage de destination concerné, et
si plusieurs appels sont saisis pour des déplacements souhaités vers différents étages de destination, est conçu pour confirmer chaque appel par un marquage du champ d'affichage (40.1, 40.2, 40.3) correspondant à l'étage de destination concerné, le champ d'affichage (40.1, 40.2, 40.3) respectivement marqué étant associé à la zone (46) de saisie d'appels ou à la zone (54, 56) d'affichage d'étage.

2. Terminal de commande (2, 4) d'un ascenseur selon l'une quelconque des revendications précédentes, sur lequel une somme du premier nombre de champs d'affichage (40) et du deuxième nombre de champs d'affichage (40) est inférieure au nombre déterminé d'étages (L1, L2, L3) du bâtiment, de sorte que moins d'étages soient représentés que ceux qui sont susceptibles d'être desservis par le système d'ascenseur dans le bâtiment.

3. Terminal de commande (2, 4) d'un ascenseur selon l'une quelconque des revendications précédentes, sur lequel l'interface utilisateur (38) détient un champ d'affichage (42) pour une fonction de confort, qui est en retrait de la zone (46) de saisie d'appels et de la zone (54, 56) d'affichage d'étage, le système de traitement (32) étant conçu pour enregistrer une saisie d'appel pour un déplacement souhaité vers un étage particulier, lorsqu'un usager utilise la fonction de confort.

4. Terminal de commande (2, 4) d'un ascenseur selon l'une quelconque des revendications précédentes, sur lequel l'interface utilisateur (38) détient un champ d'affichage (36) pour une fonction de translation, le système de traitement (32) étant conçu pour remplacer les champs d'affichage (40) représentés dans la zone (46) de saisie d'appels par un nombre correspondant de champs d'affichage (40) de la zone (54, 56) d'affichage d'étage, lorsqu'un usager utilise la fonction de translation, le nombre correspondant de champs d'affichage (40) étant déplacé en translation de la zone (54, 56) d'affichage d'étage dans la zone (46) de saisie d'appels.

5. Terminal de commande (2, 4) d'un ascenseur selon l'une quelconque des revendications précédentes, sur lequel les champs d'affichage (40) de la zone (54, 56) d'affichage d'étage et les champs d'affichage (40) de la zone (46) de saisie d'appels sont placés par lignes, les champs d'affichage (40) de la zone (54, 56) d'affichage d'étage étant placés sur plusieurs lignes.

6. Terminal de commande (2, 4) d'un ascenseur selon l'une quelconque des revendications précédentes, sur lequel les champs d'affichage (40) dans la zone (46) de saisie d'appels sont représentés en plus grande taille que les champs d'affichage (40) dans la zone (54, 56) d'affichage d'étage.

7. Terminal de commande (2, 4) d'un ascenseur selon l'une quelconque des revendications précédentes, sur lequel le système de traitement (32) est conçu pour afficher dans un champ d'affichage (40) représenté dans la zone (46) de saisie d'appels un pictogramme (58) activable par un usager.

8. Terminal de commande (2, 4) d'un ascenseur selon la revendication 7, sur lequel le système de traitement (32) est conçu pour représenter, lors de l'activation du pictogramme (58) une information (60) spécifique à l'étage dans la zone (46) de saisie d'appels.

9. Système d'ascenseur (1) comprenant une cabine (6) d'ascenseur, un système de commande (12) d'ascenseur, qui est conçu pour déplacer la cabine (6) d'ascenseur le long d'une trajectoire dans un bâtiment pourvu d'un nombre déterminé d'étages (L1, L2, L3) et un terminal de commande (2, 4) d'un ascenseur selon l'une quelconque des revendications 1 à 8.

10. Procédé opérationnel d'un terminal de commande (2, 4) d'un ascenseur selon l'une quelconque des revendications 1 à 8, le terminal de commande (2, 4) d'un ascenseur comprenant un système d'affichage (34) et un système de traitement (32), qui actionne le système d'affichage (34), le procédé comprenant :
la création d'une interface utilisateur (38) pourvue d'une pluralité de champs d'affichage (36, 40, 42), l'interface utilisateur (38) étant affichée par le système d'affichage (34) ;
la création d'une zone (46) de saisie d'appels sur l'interface utilisateur (38), la zone (46) de saisie d'appels comprenant un premier nombre de champs d'affichage (40), dont chacun est associé à un étage (L1, L2, L3) déterminé ;
la libération des champs d'affichage (40) dans la zone (46) de saisie d'appels pour une saisie d'appel ;
la création d'une zone (54, 56) d'affichage d'étage sur l'interface utilisateur (38), la zone (54, 56) d'affichage d'étage comprenant un deuxième nombre de champs d'affichage (40), dont chacun est associé à un étage (L1, L2, L3) déterminé et qui sont déplaçables en translation dans la zone de saisie d'appel ;
le blocage des champs d'affichage (40) dans la zone (54, 56) d'affichage d'étage pour une saisie d'appel, et
le marquage d'un champ d'affichage (40.1, 40.2, 40.3) correspondant à un étage de destination, l'étage de destination correspondant à un appel pour un déplacement souhaité vers l'étage de destination, si plusieurs appels sont saisis pour des déplacements souhaités vers différents étages de destination, chaque appel étant confirmé par un marquage du champ d'affichage (40.1, 40.2, 40.3) correspondant à l'étage de destination concerné, le champ d'affichage (40.1, 40.2, 40.3) respectivement marqué étant associé à la zone (46) de saisie d'appels ou à la zone (54, 56) d'affichage d'étage.

11. Procédé selon la revendication 10, comprenant par ailleurs la création d'un champ d'affichage (42) pour une fonction de confort sur l'interface utilisateur (38), qui est en retrait de la zone (46) de saisie d'appels et de la zone (54, 56) d'affichage d'étage, le système de traitement (32) étant conçu pour enregistrer une saisie d'appel pour un déplacement souhaité sur un étage particulier, lorsqu'un usager utilise la fonction de confort.

12. Procédé selon l'une quelconque des revendications 10 ou 11, comprenant par ailleurs la création d'un champ d'affichage (36) pour une fonction de translation sur l'interface utilisateur (38), le système de traitement (32) étant conçu pour remplacer les champs d'affichage (40) représentés dans la zone (46) de saisie d'appels par un nombre correspondant de champs d'affichage (40) de la zone (54, 56) d'affichage d'étage lorsqu'un usager utilise la fonction de translation, le nombre correspondant de champs d'affichage (40) étant déplacé en translation de la zone (54, 56) d'affichage d'étage dans la zone (46) de saisie d'appels.
